# FASCICULE DE BREVET EUROPEEN

(11) **EP 0 977 669 B1**
(45) Date de publication et mention de la délivrance du brevet: **06.03.2002**
(21) Numéro de dépôt: 98921569.4
(22) Date de dépôt: 20.04.1998
(51) Int. Cl.: B41M 3/14, B42D 15/00

(54) **PROCEDE DE FABRICATION D'UN FILM A MOTIF NON REPRODUCTIBLE PAR LECTURE OPTIQUE POUR LA PROTECTION DE DOCUMENTS**
VERFAHREN ZUR ERZEUGUNG EINES FILMS MIT NICHT WIEDERGABEFÄHIGEN MUSTERN DURCH OPTISCHES AUSLESEN ZUM SCHUTZ VON DOKUMENTEN
METHOD FOR MAKING A FILM WITH PATTERN PREVENTING REPRODUCTION BY OPTICAL SCANNING FOR THE PROTECTION OF DOCUMENTS

(30) Priorité: 21.04.1997 FR 9705101
(43) Date de publication de la demande: 09.02.2000
(73) Titulaire: FASVER SA,, 34670 Baillargues (FR)
(72) Inventeur: Trantoul, Francois, 34400 Lunel (FR)
(74) Mandataire: Cabinet BARRE LAFORGUE & associés
(86) Numéro de dépôt international: FR9800792
(87) Numéro de publication internationale: WO9847714

(56) Documents cités:
- EP-A- 0 234 121
- EP-A- 0 429 782
- FR-A- 2 675 742

## Description

L'invention concerne un procédé de fabrication d'un film présentant une face en matière synthétique, dite face externe, destinée à être exposée à la vue et un signe ou motif, empêchant la reproduction par lecture optique, visible du côté de cette face externe. L'invention s'étend également à un tel film, à un transfert de protection comprenant un tel film, à un procédé de protection de document ou autre élément à l'aide d'un tel film ou d'un tel transfert, et à un document ainsi protégé avec un tel film.

Pour empêcher la reproduction par lecture optique (photocopie, photographie, scanner...) de documents officiels tels que des billets de banque, cartes de crédit, chèques, pièces d'identité... on a déjà pensé (FR-2 429 292) à utiliser un papier ou un support d'impression comportant des motifs iridescents produisant des effets visuels variables selon la direction d'observation. Cette irisdescence est obtenue par adjonction d'une composition iridescente en surface du papier ou support d'impression.

Néanmoins, avec ce procédé, un simple grattage en surface permet de faire disparaître la composition iridescente d'un original. En outre, les mêmes motifs iridescents peuvent être réalisés sur le support utilisé pour la reproduction du document, avant ou après cette reproduction.

Par ailleurs, l'utilisation de ces compositions iridescentes est onéreuse et complique considérablement la fabrication du papier ou support d'impression et du document obtenu.

EP-A-0.429.782 décrit des microstructures telles que des hologrammes sur des billets de banque imprimés. Pour obtenir ces microstructures, on utilise un profil de sécurité gaufré présentant un certain nombre de lignes de gaufrage en renfoncement et/ou en relief et des espaces intercalaires plats. On insère par gaufrage le profil de sécurité après application sur le billet d'une feuille comportant la microstructure de sécurité. Il est ainsi à noter que toutes les facettes définies par les lignes de gaufrage présentent le même état de brillance.

Le but de ces microstructures est de lutter contre les falsifications, et non d'éviter la reproduction par lecture optique. En outre, la fabrication de ces microstructures est délicate et onéreuse.

L'invention vise donc à pallier ces inconvénients en proposant un procédé plus efficace de protection de documents contre la reproduction par lecture optique. L'invention vise également à proposer un tel procédé qui soit simple, peu coûteux et ne complique ni la fabrication du support d'impression ni celle du document lui-même.

Pour ce faire, l'invention concerne un procédé de protection d'une surface de document contre la reproduction par lecture optique, caractérisé en ce qu'on applique de façon irréversible sur cette surface au moins un film présentant une empreinte ménagée en creux dans une face, dite face externe, exposée à la vue, d'une couche de matière synthétique du film, cette empreinte présentant un état de surface plus brillant que le reste de ladite face externe, cette empreinte formant un signe ou un motif exposé à la vue empêchant la reproduction par lecture optique du document.

On entend par l'expression "le film est appliqué de façon irréversible", le fait que le film ne peut plus être ensuite séparé du document, sauf à détériorer ou détruire le film et/ou le document.

Dans tout le texte, on désigne par "une empreinte" une ou plusieurs marques, jointes ou disjointes, de forme quelconque, ménagée(s) en creux. Cette empreinte forme un signe (qui peut être notamment un caractère, et/ou un groupe de caractères, et/ou une lettre, et/ou un groupe de lettres, et/ou un mot, et/ou un groupe de mots, et/ou un dessin, et/ou un groupe de dessins, et/ou une combinaison de ces signes) ou un motif. c'est-à-dire plusieurs signes répétés. régulièrement ou non.

Dans tout le texte, une surface est dite brillante lorsqu'elle présente une brillance en lumière blanche à 85 degrés (angle d'incidence de la lumière), par exemple mesurée au brillancemètre BYK GARDNER, supérieure à 50 % ; une surface est dite non brillante lorsqu'elle présente une brillance en lumière blanche à 85 degrés inférieure à 50 % ; une surface est dite mate lorsqu'elle présente une brillance en lumière blanche à 85 degrés inférieure à 30 %. Dans le cas de couches réalisées par impression, notamment par impression sérigraphique, on sait que la brillance est liée à l'état de surface. Ainsi, une surface est plus brillante lorsque son état de surface est moins rugueux. La brillance ou la matité d'une surface peuvent donc aussi être évaluées par mesures de rugosité.

Avantageusement et selon l'invention, le film est appliqué sur la surface du document par l'intermédiaire d'un adhésif. Avantageusement et selon l'invention, on utilise un film formé d'une pluralité de couches, la couche présentant ladite face externe étant une couche de polyuréthane mate dotée d'une empreinte ménagée en creux et présentant un état de surface brillant.

L'invention vise aussi à proposer des moyens de mise en oeuvre de ce procédé de protection, à savoir un film adapté pour être utilisé dans ce procédé de protection, un transfert de protection, et un procédé de fabrication d'un tel film et d'un tel transfert de protection.

Dans tout le texte, on désigne par "transfert" un produit comprenant au moins un film et une feuille support, et qui est adapté pour permettre l'application du film sur une surface de document à protéger, le film étant transféré de la feuille support sur la surface du document par contact et activation d'un adhésif solidarisant le film et la surface du document, et séparation de la feuille support.

L'invention concerne donc également un procédé de fabrication d'un film présentant une face en matière synthétique, dite face externe, destinée a être exposée à la vue, et un signe ou motif empêchant la reproduction par lecture optique visible du côté de cette face externe, caractérisé en ce que :
- on choisit une feuille support présentant une surface non brillante sur laquelle la matière synthétique de ladite face externe du film n'adhère pas,
- on réalise, sur ladite surface non brillante, une première impression discontinue a l'aide d'une composition d'impression formant, après durcissement et/ou séchage, un vernis adhérant à ladite surface non brillante, ce vernis présentant un état de surface qui est plus brillant que celui de ladite surface non brillante, et notamment qui est un état de surface brillant,
- on réalise ultérieurement, sur cette première impression, une deuxième impression continue d'une composition d'impression, formant, après durcissement et/ou séchage, une couche de matière synthétique dont une face au contact de ladite surface non brillante et du vernis constitue ladite face externe du film n'adhérant pas sur ladite surface non brillante, cette couche de matière synthétique étant compatible avec le vernis de la première impression et n'adhérant pas sur ce vernis ou adhérant sur ce vernis moins fortement que ce vernis n'adhère lui-même sur ladite surface non brillante de la feuille support, de sorte qu'après une séparation ultérieure du film et de la feuille support, ce vernis reste associé sur la feuille support, ladite face externe du film présentant une empreinte plus brillante, notamment une empreinte brillante, laissée par le vernis en creux dans ladite face externe, et formant un signe ou motif exposé à la vue empêchant la reproduction par lecture optique,
- on termine la réalisation du film au-dessus de ladite couche de matière synthétique.

Avantageusement et selon l'invention, on utilise, à titre de composition d'impression de la première impression. un liant comprenant un dérivé caoutchouc formant un vernis brillant, notamment une base de coupage comprenant un dérivé caoutchouc pour encre d'impression sérigraphique.

Avantageusement et selon l'invention, on utilise, à titre de composition d'impression de la deuxième impression, un mélange bicomposant polymérisable in situ formant, après polymérisation, une couche de polyuréthane.

Avantageusement et selon l'invention, on choisit une composition d'impression de la deuxième impression conduisant à une couche de matière synthétique transparente.

Par ailleurs, avantageusement et selon l'invention, on utilise une feuille support de polystyrène mat. En outre, de préférence, avantageusement et selon l'invention, on utilise une feuille support opaque.

Avantageusement et selon l'invention, on attend le durcissement et/ou le séchage complet du vernis résultant de la première impression avant d'entamer la deuxième impression.

En outre, avantageusement et selon l'invention, on réalise les première et deuxième impressions de telle sorte que l'épaisseur du vernis formé par la première impression soit comprise entre le tiers et les deux tiers de l'épaisseur totale de la couche formée par la deuxième impression, -notamment de l'ordre de la moitié- de l'épaisseur totale de la couche formée par la deuxième impression. Avantageusement et selon l'invention, on réalise la deuxième impression de telle sorte que l'épaisseur de la couche formée soit inférieure à ou de l'ordre de 20 µm.

Dans une variante de l'invention, avantageusement et selon l'invention, pour terminer le film, on réalise en outre au moins une couche supplémentaire discontinue colorée visible par transparence à travers la couche formée par la deuxième impression.

Avantageusement et selon l'invention, pour terminer le film, on réalise en outre au moins une couche supplémentaire continue.

Avantageusement et selon l'invention, on réalise chaque couche du film par impression d'une composition d'impression bicomposant polymérisable in situ conduisant, après polymérisation, à une couche de polyuréthane.

Avantageusement et selon l'invention, on couvre le film d'une couche adhésive continue, de sorte que l'on fabrique avec la feuille support, le film et cette couche adhésive, un transfert de protection. Le film est done un film transfert pouvant être appliqué à la surface d'un document sur laquelle il adhère pour la couvrir au moins partiellement et la protéger contre la reproduction par lecture optique. L'invention propose donc aussi un procédé de fabrication d'un transfert de protection. Avantageusement et selon l'invention, on utilise une couche adhésive transparente. Avantageusement et selon l'invention, on pose la couche adhésive par impression d'une composition choisie pour former, après durcissement et/ou séchage, un adhésif de contact (autoadhésif sensible à la pression) et/ou thermoactivable.

Avantageusement et selon l'invention, on réalise la première impression et/ou la deuxième impression par sérigraphie. Avantageusement et selon l'invention, on met en oeuvre le procédé intégralement par sérigraphie.

L'invention concerne également un film obtenu par un procédé de fabrication selon l'invention. L'invention s'étend donc à un film présentant une face en matière synthétique, dite face externe, destinée à être exposée à la vue, caractérisé en ce qu'il comprend une empreinte ménagée en creux dans ladite face externe et présentant un état de surface plus brillant que le reste de ladite face externe, de façon à former un signe ou un motif empêchant la reproduction par lecture optique visible du côté de cette face externe.

Avantageusement et selon l'invention, le film est formé d'une pluralité de couches, la couche présentant ladite face externe étant une couche de polyuréthane mate dotée d'une empreinte ménagée en creux présentant un état de surface brillant. Avantageusement et selon l'invention, les différentes couches du film sont transparentes.

L'invention s'étend aussi à un transfert de protection comprenant un film selon l'invention. L'invention concerne ainsi un transfert de protection comprenant une feuille support et un film protecteur transférable adhésif porté par la feuille support, de façon à permettre leur séparation, et l'application et l'adhésion du film protecteur sur une surface d'un document en vue de la couvrir au moins partiellement et de la protéger, ce film comprenant une face adhésive destinée à être appliquée sur la surface dudit document, et une face opposée en matière synthétique, dite face externe, destinée à être exposée à la vue lorsque le film est appliqué sur ladite surface. Selon l'invention le transfert est caractérisé en ce que ladite face externe du film s'étend au contact d'une surface non brillante de la feuille support, et présente un signe ou motif, empêchant la reproduction par lecture optique, destiné à être visible du côté de ladite face externe, résultant d'une empreinte ménagée en creux dans ladite face externe, cette empreinte présentant un état de surface plus brillant que le reste de ladite face externe, cette empreinte étant laissée, après séparation de la feuille support et du film, par un vernis imprimé de façon discontinue sur ladite surface non brillante à laquelle ce vernis reste associé.

Avantageusement et selon l'invention, la feuille support est un polystyrène mat et au moins une couche du film présentant ladite face externe est une couche de polyuréthane. Avantageusement et selon l'invention, le film est transparent de sorte qu'il laisse apparaître des inscriptions ménagées sur la surface du document sur lequel il est appliqué et/ou sur sa face en contact avec cette surface et/ou au coeur du film.

Dans un procédé de protection selon l'invention, on utilise un film selon l'invention obtenu par un procédé de fabrication selon l'invention. Plus particulièrement, avantageusement et selon l'invention, pour appliquer le film sur le document, on utilise un transfert de protection selon l'invention obtenu par un procédé de fabrication selon l'invention.

L'invention s'étend aussi au document ainsi protégé. L'invention concerne donc un document ayant une surface protégée contre la reproduction par lecture optique, caractérisé en ce qu'il comprend un film appliqué sur ladite surface du document de façon à présenter une face externe exposée à la vue, et une empreinte ménagée en creux dans ladite face externe, cette empreinte ayant un état de surface plus brillant que le reste de ladite face externe, de façon à former un signe ou motif empêchant la reproduction du document par lecture optique. Avantageusement et selon l'invention, le film est un film obtenu par un procédé selon l'invention.

Il est à noter que. selon l'invention, l'empreinte ménagée sur la face externe du film est formée et obtenue sans apport de matière. De la sorte, il n'est pas possible de la supprimer d'un original par grattage. En conséquence, la reproduction par lecture optique des inscriptions de l'original disposées sous le signe ou motif formé par cette empreinte est impossible, ainsi que celle du signe ou motif lui-même. Il est également à noter que la copie du signe ou motif original sur un film est rendue particulièrement délicate puisque ce signe ou motif résulte indirectement d'une impression formée non pas sur le film lui-même, mais sur la feuille support.

Avantageusement et selon l'invention, le film utilisé est un film multicouche anti-falsification, notamment du type décrit dans EP-0 271 941.

L'invention concerne aussi un procédé de protection, un film, un transfert de protection, un procédé de fabrication, un document comprenant en combinaison tout ou partie des caractéristiques mentionnées ci-dessus ou ci-après.

D'autres buts, avantages et caractéristiques de l'invention apparaîtront à la lecture de la description suivante de ses modes de réalisation préférentiels donnés à titre d'exemples non limitatifs, et qui se réfère aux figures annexées dans lesquelles :
- les figures 1, 2 et 3a illustrent respectivement schématiquement en coupe à une échelle très dilatée, trois étapes successives d'un procédé de fabrication selon une première variante de l'invention,
- la figure 3b illustre schématiquement en coupe à une échelle très dilatée une deuxième variante d'un procédé de fabrication selon l'invention,
- la figure 4 illustre schématiquement en coupe à une échelle très dilatée la séparation du film et de la feuille support de la première variante de l'invention,
- les figures 5 et 6 sont des vues schématiques en perspective illustrant l'utilisation d'un transfert de protection selon la première variante de l'invention représentée figure 3a pour la mise en oeuvre d'un procédé de protection d'un document selon l'invention,
- la figure 7 est une vue schématique en perspective illustrant un document selon l'invention obtenu à l'issue de l'étape de la figure 6 mais avec un film selon la deuxième variante de l'invention représentée figure 3b.

Le procédé illustré à titre d'exemple est mis en oeuvre sur des machines d'impression sérigraphique, en particulier sur des machines traditionnelles à claquoir (écran articulé) ou sur des machines à écran à soulèvement intégral (écran mobile en translationj. Une feuille support 1 de type non adhérent. c'est-à-dire propre à ne développer que de faibles forces de liaison avec la plupart des polymères, est placée sur le plateau de la machine sérigraphique. Cette feuille support 1 peut être une feuille de polystyrène opaque blanche ou translucide dont le grammage est de l'ordre de 100 à 250 g/m2, d'épaisseur de l'ordre de 100 à 250µm. Cette feuille support 1 présente une surface 2 non brillante et elle est choisie avec une taille qui dépasse celle de la surface du document à protéger.

L'écran de la machine sérigraphique est placé au-dessus de la surface 2 non brillante de la feuille support 1 et est garni d'une composition d'impression choisie pour former, après durcissement/ou séchage, un vernis brillant adhérent à ladite surface 2 non brillante. Cette composition est un vernis, c'est-à-dire qu'elle est initialement sous forme liquide pour permettre son impression par sérigraphie, et se solidifie ultérieurement par tout procédé de solidification (évaporation de solvant, rayonnement, chaleur, ...). Cette composition d'impression peut être notamment une base de coupage brillante comprenant un dérivé caoutchouc pour encre d'impression sérigraphique, par exemple une base brillante monotype n° 15 telle que commercialisée par la Société CHIMITEC (France). Cette composition d'impression est utilisée avec un écran doté de motifs ou de signes d'impression de façon à former, sur la feuille support 1, une première impression discontinue 3 d'un vernis brillant adhérent à la surface 2 non brillante de la feuille support 1. Ce vernis brillant présente, à l'opposé de cette surface 2, une face 4 brillante, notamment plus brillante que ladite surface 2 non brillante de la feuille support 1.

L'épaisseur de cette première impression 3 peut être variable. Avantageusement, cette épaisseur est comprise entre 2 et 10µm.

Après réalisation de cette première impression 3, la feuille support 1 et son impression 3 sont placées dans un poste de séchage à l'air chaud à 60 ° C pendant environ 1 min, puis refroidies jusqu'à la température ambiante. La feuille support 1 et son impression 3 de vernis sont ensuite placées à nouveau sur le plateau de la machine sérigraphique et recouvertes d'un écran garni d'une composition d'impression pour une deuxième impression continue. Cette composition d'impression est choisie de façon à être compatible avec le vernis formé par la première impression 3 (c'est-à-dire pour ne pas détruire ou détériorer ce vernis), pour ne pas adhérer sur ce vernis 3, c'est-à-dire sur la face brillante 4 de ce vernis, ou à tout le moins, pour adhérer sur ce vernis 3 moins fortement que ce vernis 3 n'adhère lui-même sur la surface 2 non brillante de la feuille support 1. La composition d'impression de la deuxième impression est également choisie pour, après durcissement et/ou séchage, ne pas adhérer sur la surface 2 non brillante de la feuille support 1. A titre de composition de la deuxième impression, on utilise avantageusement un mélange bicomposant polymérisable in situ formant. après polymérisation, une couche de matière synthétique, notamment une couche de polyuréthane. Par exemple, on peut utiliser un mélange bicomposant préparé en ajoutant deux doses de résine polyacrylique hydroxylée ou de résine polyester hydroxylée, ou de résine polyéther hydroxylée à bas poids moléculaire, et une dose de polyisocyanate trifonctionnel aliphatique ou aromatique (par exemple, résine polyacrylique "réf. U8560" et hexaméthylène diisocyanate trimérisé "réf.8580", vendus par la société CHIMITEC, France).

La quantité du mélange étalée sur l'écran sérigraphique pour la deuxième impression est ajustée pour correspondre à une épaisseur comprise entre 10 µm et 20 µm. L'écran sérigraphique utilisé est tel que la deuxième impression est de type continu, c'est-à-dire forme une couche continue 5 recouvrant complètement la première impression 3 discontinue (figure 2), et constitue ainsi une première couche d'un film. Bien entendu, un même écran sérigraphique peut servir à réaliser en simultané une pluralité de films. Chaque couche 5 de la deuxième impression a une dimension et des formes périphériques correspondant à celles de la portion de surface de document à protéger.

On réalise la deuxième impression de façon que l'épaisseur de la couche 5 formée soit de préférence inférieure à 20 µm, ou de l'ordre de 20 µm. Avantageusement, on réalise les première et deuxième impressions de telle sorte que l'épaisseur du vernis 3 formée par la première impression soit comprise entre le tiers et les deux tiers -notamment de l'ordre de la moitié- de l'épaisseur totale de la couche 5 formée par la deuxième impression.

On réalise ensuite une nouvelle impression au-dessus de la couche 5 de la deuxième impression au moyen d'une matière adhésive, comme décrit par exemple dans EP-A-0271941 et US-A-5 232 527. En particulier, il est à noter que l'on applique une couche continue de matière adhésive 6 par impression sérigraphique avant la polymérisation complète de la couche 5 de la deuxième impression de polyuréthane.

A titre de matière adhésive, on peut utiliser un autoadhésif sensible à la pression à froid tel qu'un adhésif acrylique en dispersion aqueuse, ou un adhésif réactivable à chaud posé à froid compatible avec la couche 5 de polyuréthane, notamment une colle thermoréactivable formée d'un copolymère en dispersion aqueuse, telle qu'un adhésif polyuréthane Réf. AD45 ou ADTH de la Société CHIMITEC (France).

On obtient alors un transfert de protection 14a tel que représenté figure 3a comprenant une feuille support 1 et un film 7a comprenant une couche de polyuréthane 5 et une couche adhésive 6. La couche 5 de polyuréthane n'adhérant ni au vernis de la première impression 3 ni à la feuille support 1 peut être séparée comme représenté figure 4. Le film 7a présente alors à l'opposé de la couche d'adhésif 6, une face 8 présentant une empreinte 9 brillante laissée par le vernis 3 de la première impression, cette empreinte 9 formant un signe ou un motif discontinu exposé à la vue empêchant la reproduction par lecture optique. En effet, cette empreinte 9 est brillante du fait que la face 4 du vernis 3 avec laquelle elle était en contact est également brillante. Par contre, le reste de la face 8 du film 7a est mat, ou en tout cas moins brillant que l'empreinte 9, comme la surface 2 non brillante de la feuille support 1. L'empreinte 9 brillante est en retrait dans l'épaisseur du film 7a par rapport au reste de la face 8 (figure 4) d'une hauteur correspondant à l'épaisseur de la première impression 3, notamment comprise entre 2 et 10µm.

Par exemple, avec une feuille support 1 en polystyrène opaque blanc mat d'une grammage de 125 g/m² et de l'ordre de 120 µm d'épaisseur, et la base brillante à dérivé caoutchouc monotype n° 15 de la Société CHIMITEC (France), l'empreinte 9 formée sur le film 7a présente une brillance mesurée en lumière blanche au brillancemètre BYK GARDNER supérieure à 68 % à 85 degrés (angle d'incidence de la lumière) et supérieure à 70 % à 60 degrés. Le reste de la face 8 du film présente au contraire une brillance inférieure à 26 % à 85 degrés et inférieure à 16 % à 60 degrés, et est donc mat.

Ainsi, on constate que l'état de surface du film 7a correspond à l'état de surface du support 1 sur lequel il a été appliqué pour sa fabrication par impression sérigraphique. Pour fabriquer un film selon l'invention, il suffit donc d'utiliser, pour la deuxième impression, une matière qui présente cette propriété. Ainsi, toute autre matière que le polyuréthane répondant à cette condition, et qui permet la séparation ultérieure du film et de la feuille support 1, peut être envisagée.

La figure 3b représente une variante de réalisation d'un transfert de protection 14b dans laquelle le film 7b est de type multicouches. Pour ce faire, on peut utiliser le procédé décrit dans EP-A-0 271 941 et US-A-5 232 527. A partir de l'empilement obtenu à la figure 2, et avant la fin de la polymérisation complète de la couche 5, on réalise une couche supplémentaire discontinue 10 d'une impression intercalaire colorée et visible par transparence à travers la couche 5 formée par la deuxième impression 5 qui est elle-même transparente. On réalise ensuite au moins une autre couche supplémentaire continue 11 avant polymérisation complète de la couche discontinue 10, puis on pose la couche 6 adhésive. On obtient alors le film 7b comprenant la couche 5 continue de polyuréthane de la deuxième impression qui sera dotée d'empreintes 9 brillantes empêchant la reproduction par lecture optique, la couche 10 discontinue de polyuréthane colorée, la couche 11 continue de polyuréthane et la couche 6 de matière adhésive.

De préférence, on réalise chaque couche du film 7a, 7b à l'exception de la couche 6 adhésive, par impression d'une composition d'impression bicomposant polymérisable in situ conduisant, après polymérisation, à une couche de polyuréthane. On obtient ainsi un film 7a, 7b composite de polyuréthane, avec. dans la variante multicouches 7b, un motif ou un signe intégré, les différentes couches 5, 10, 11 n'étant pas séparables.

Avantageusement et selon l'invention, chaque couche continue 5, 11, 6 du film 7a, 7b est transparente, de sorte que le film peut servir pour couvrir et protéger la surface d'un document en permettant la lecture d'inscriptions portées par ce document et/ou par le film lui-même (notamment les motifs ou signes de l'impression intercalaire discontinue 10). Par contre, de préférence et selon l'invention, la feuille support 1 est opaque, de sorte qu'il est plus facile de reconnaître ultérieurement la présence des empreintes 9 par transparence à travers le film.

En outre, avantageusement et selon l'invention, on réalise la première impression 3 de façon que l'empreinte 9 brillante soit formée au moins en regard de portions du film 7a, 7b destinées à être appliquées sur des zones du document 12 à protéger et/ou du film 7a, 7b, portant des inscriptions qui doivent être visibles par transparence telles qu'une photographie collée ou imprimée, un hologramme inséré dans le film 7b, ou autre. En effet, on constate que le film 7a, 7b présente une transparence améliorée dans ses portions en regard de l'empreinte 9 brillante.

Les figures 5 à 7 illustrent un procédé d'utilisation d'un transfert de protection 14a ou 14b tel qu'obtenu et représenté aux figures 3a ou 3b, et comprenant une feuille support 1 de polystyrène mat opaque et un film 7a ou 7b de protection.

Le transfert 14a est choisi aux dimensions de la surface 13 du document 12 à protéger. Il est présenté avec la couche 6 de matière adhésive orientée vers la surface 13, la feuille support 1 étant à l'opposé. On applique ensuite la couche 6 de matière adhésive contre cette surface 13 à protéger, de façon à faire adhérer le film 7a ou 7b sur cette surface 13. Dans le cas d'un auto-adhésif il suffit d'appliquer une pression. Dans le cas d'un adhésif réactivable à chaud, on chauffe préalablement et/ou lors de l'application, le transfert 14a, 14b ou, à tout le moins, la couche 6 de matière adhésive. Après application et adhérence, on sépare la feuille support 1 du film 7a, 7b comme représenté figure 6. Lors de cette séparation, il est à noter que le signe ou motif formé par le vernis 3 (en forme de X à titre d'exemple sur les figures) reste solidaire de la feuille support 1 et laisse dans la face externe 8 du film 7a, 7b, une empreinte 9 formant le même signe ou le même motif en creux. Cette empreinte 9 est brillante alors que le reste de la face 8 est mat, de sorte que la reproduction par lecture optique du document obtenu ainsi protégé n'est pas possible. Sur la figure 7, on a représenté un document revêtu d'un film 7b de type multicouches avec impression intercalaire 10.

L'empreinte 9 permet également une première authentification du document puisque sa présence démontre qu'il s'agit d'un original. Après application du film 7a, 7b, il n'est pas possible de reproduire par lecture optique le document 12 et en particulier il n'est pas possible de le photocopier. Il n'est pas possible non plus de retirer le film 7a, 7b sans le détériorer. Ce film 7a, 7b permet donc aussi de lutter contre les falsifications.

Il est également à noter que le grattage de l'emprcinte 9 a pour conséquence de détériorer le film 7a, 7b de polyuréthane et n'efface pas le motif ou signe brillant formé par cette empreinte 9. De la sorte, on ne peut pas rétablir le caractère photocopiable du document par grattage. Ainsi, il est strictement impossible de reproduire par photocopie ou à l'aide d'un scanner les inscriptions portées par le document 12 sur la surface 13 et/ou par le film 7a, 7b, lui-même, même si ces inscriptions sont visibles à travers le film 7a, 7b.

L'invention peut faire l'objet de multiples variantes. En particulier, le film 7a, 7b peut être appliqué sur une partie seulement de la surface 13 à protéger et plusieurs films 7a, 7b peuvent être appliqués sur une même surface 13 du document. Egalement. le film 7a, 7b peut être formé d'un plus grand nombre de couches. D'autres procédés d'impression peuvent être utilisés pour fabriquer le film, et avec d'autres matières synthétiques.

## Revendications

1. Procédé de fabrication d'un film (7a, 7b) présentant une face (8) en matière synthétique, dite face externe, destinée à être exposée à la vue et un signe ou motif, empêchant la reproduction par lecture optique, visible du côté de cette face externe, **caractérisé en ce que** :
- on choisit une feuille support (1) présentant une surface (2) non brillante sur laquelle la matière synthétique de ladite face externe (8) du film n'adhère pas,
- on réalise, sur ladite surface (2) non brillante, une première impression (3) discontinue à l'aide d'une composition d'impression formant après durcissement et/ou séchage, un vernis (3) adhérant à ladite surface (2) non brillante et présentant un état de surface plus brillant que celui de ladite surface (2) non brillante,
- on réalise ultérieurement, sur cette première impression (3), une deuxième impression (5) continue d'une composition d'impression, formant, après durcissement et/ou séchage, une couche (5) de matière synthétique dont une face au contact de ladite surface (2) non brillante et du vernis (3) constitue ladite face externe (8) du film (7a, 7b) n'adhérant pas sur ladite surface (2) non brillante, cette couche (5) de matière synthétique étant compatible avec le vernis (3) de la première impression et n'adhérant pas sur ce vernis (3) ou adhérant sur ce vernis (3) moins fortement que ce vernis (3) n'adhère lui-même sur ladite surface (2) non brillante de la feuille support (1), de sorte qu'après une séparation ultérieure du film (7a, 7b) et de la feuille support (1), ce vernis (3) reste associé sur la feuille support (1), ladite face externe (8) du film présentant une empreinte (9) plus brillante. laissée par le vernis (3) en creux dans ladite face externe (8), et formant un signe ou motif exposé à la vue empêchant la reproduction par lecture optique,
- on termine la réalisation du film (7a, 7b) au-dessus de ladite couche (5) de matière synthétique.

2. Procédé selon la revendication 1, **caractérisé en ce qu'**on utilise, à titre de composition d'impression de la première impression (3), un liant comprenant un dérivé de caoutchouc formant un vernis brillant.

3. Procédé selon l'une des revendications 1 et 2, **caractérisé en ce qu'**on utilise, à titre de composition d'impression de la première impression (3), une base de coupage comprenant un dérivé caoutchouc pour encre d'impression sérigraphique.

4. Procédé selon l'une des revendications 1 à 3, **caractérisé en ce qu'**on utilise, à titre de composition d'impression de la deuxième impression (5), un mélange bicomposant polymérisable in situ formant, après polymérisation, une couche de polyuréthane.

5. Procédé selon l'une des revendications 1 à 4, **caractérisé en ce qu'**on choisit une composition d'impression de la deuxième impression (5) conduisant à une couche de matière synthétique transparente.

6. Procédé selon l'une des revendications 1 à 5, **caractérisé en ce qu'**on utilise une feuille support (1) de polystyrène mat.

7. Procédé selon l'une des revendications 1 à 6, **caractérisé en ce qu'**on utilise une feuille support (1) opaque.

8. Procédé selon l'une des revendications 1 à 7, **caractérisé en ce qu'**on attend le durcissement et/ou le séchage complet du vernis (3) résultant de la première impression avant d'entamer la deuxième impression.

9. Procédé selon l'une des revendications 1 à 8, **caractérisé en ce qu'**on réalise les première et deuxième impressions de telle sorte que l'épaisseur du vernis (3) formé par la première impression soit comprise entre le tiers et les deux tiers de l'épaisseur totale de la couche (5) formée par la deuxième impression.

10. Procédé selon la revendication 9, **caractérisé en ce qu'**on réalise les première et deuxième impressions de telle sorte que l'épaisseur du vernis (3) formé par la première impression soit de l'ordre de la moitié de l'épaisseur totale de la couche (5) formée par la deuxième impression.

11. Procédé selon l'une des revendications 1 à 10, **caractérisé en ce qu'**on réalise la deuxième impression de telle sorte que l'épaisseur de la couche (5) formée soit inférieure à, ou de l'ordre de 20 µm.

12. Procédé selon l'une des revendications 1 à 11, **caractérisé en ce que** pour terminer le film, on réalise en outre au moins une couche supplémentaire discontinue (10) colorée visible par transparence à travers la couche (5) formée par la deuxième impression.

13. Procédé selon l'une des revendications 1 à 12, **caractérisé en ce que** pour terminer le film, on réalise en outre au moins une couche supplémentaire continue (11).

14. Procédé selon l'une des revendications 1 à 13, **caractérisé en ce qu'**on réalise chaque couche (5, 10, 11) du film par impression d'une composition d'impression bicomposant polymérisable in situ conduisant, après polymérisation, à une couche de polyuréthane.

15. Procédé selon l'une des revendications 1 à 14, **caractérisé en ce qu'**on couvre le film (7a, 7b) d'une couche adhésive continue (6), de sorte que l'on fabrique avec la feuille support (1), le film (7a, 7b) et cette couche adhésive (6), un transfert de protection (14a, 14b), le film (7a, 7b) pouvant être appliqué à la surface (13) d'un document (12) sur laquelle il adhère pour la couvrir au moins partiellement et la protéger contre la reproduction par lecture optique.

16. Procédé selon la revendication 15, **caractérisé en ce qu'**on utilise une couche adhésive (6) transparente.

17. Procédé selon l'une des revendications 15 et 16, **caractérisé en ce qu'**on pose la couche adhésive (6) par impression.

18. Procédé selon l'une des revendications 1 à 17, **caractérisé en ce qu'**on réalise la première impression (3) et/ou la deuxième impression (5) par sérigraphie.

19. Procédé selon l'une des revendications 1 à 18, **caractérisé en ce qu'**on le met en oeuvre intégralement par sérigraphie.

20. Film présentant une face (8) en matière synthétique, dite face externe, destinée à être exposée à la vue, **caractérisé en ce qu'**il comprend une empreinte (9) ménagée en creux dans ladite face externe (8) et présentant un état de surface plus brillant que le reste de ladite face externe (8), de façon à former un signe ou un motif empêchant la reproduction par lecture optique, visible du côté de cette face externe.

21. Film selon la revendication 20, **caractérisé en ce qu'**il est formé d'une pluralité de couches (5, 10, 11), la couche (5) présentant ladite face externe (8) étant une couche de polyuréthane mat dotée d'une empreinte (9) ménagée en creux et présentant un état de surface brillant.

22. Transfert de protection comprenant une feuille support (1) et un film (7a, 7b) protecteur transférable adhésif porté par la feuille support (1), de façon à permettre leur séparation et l'application et l'adhésion du film (7a, 7b) protecteur sur une surface (13) d'un document (12) en vue de la couvrir au moins partiellement et de la protéger, ce film comprenant une face adhésive (6) destinée à être appliquée à la surface (13) dudit document (12), et une face (8) opposée en matière synthétique, dite face externe, destinée à être exposée à la vue lorsque le film (7a, 7b) est appliqué sur ladite surface (13), **caractérisé en ce que** ladite face externe (8) du film s'étend au contact d'une surface (2) non brillante de la feuille support (1) et présente un signe ou motif, empêchant la reproduction par lecture optique, destiné à être visible du côté de ladite face externe (8), résultant d'une empreinte (9) ménagée en creux dans ladite face externe (8), cette empreinte (9) présentant un état de surface plus brillant que le reste de ladite face externe (8), cette empreinte (9) étant laissée, après séparation de la feuille support (1) et du film (7a, 7b), par un vernis (3) imprimé de façon discontinue sur ladite surface (2) non brillante à laquelle il reste associé.

23. Transfert selon la revendication 22, **caractérisé en ce que** la feuille support (1) est un polystyrène mat, et **en ce qu'**au moins une couche (5) du film (7a, 7b) présentant ladite face externe (8) est une couche de polyuréthane.

24. Transfert selon l'une des revendications 22 et 23. **caractérisé en ce que** le film (7a, 7b) est transparent.

25. Procédé de protection d'une surface (13) de document (12) contre la reproduction par lecture optique, **caractérisé en ce qu'**on applique de façon irréversible sur cette surface (13) au moins un film (7a, 7b) présentant une empreinte (9) ménagée en creux dans une face, dite face externe (8), exposée à la vue, d'une couche (5) de matière synthétique du film, cette empreinte (9) présentant un état de surface plus brillant que le reste de ladite face externe (8), cette empreinte (9) formant un signe ou un motif exposé à la vue, empêchant la reproduction par lecture optique du document (12).

26. Procédé selon la revendication 25, **caractérisé en ce qu'**on utilise un film (7a, 7b) formé d'une pluralité de couches (5, 9, 11), la couche (5) présentant ladite face externe (8) étant une couche de polyuréthane mat dotée d'une empreinte (9) ménagée en creux et présentant un état de surface brillant.

27. Procédé selon l'une des revendications 25 et 26, **caractérisé en ce qu'**on utilise un film (7a, 7b) obtenu par un procédé selon l'une des revendications 1 à 19.

28. Procédé selon l'une des revendications 25 à 27, **caractérisé en ce que** pour appliquer le film (7a, 7b), on utilise un transfert de protection (14a, 14b) selon l'une des revendications 22 à 24.

29. Document ayant une surface (13) protégée contre la reproduction par lecture optique, **caractérisé en ce qu'**il comprend un film (7a, 7b) appliqué sur ladite surface (13) du document (12) de façon à présenter une face externe (8) exposée à la vue comprenant une empreinte (9) ménagée en creux dans ladite face externe (8), cette empreinte (9) ayant un état de surface plus brillant que le reste de ladite face externe (8), de façon à former un signe ou motif empêchant la reproduction du document par lecture optique.

30. Document selon la revendication 29, **caractérisé en ce que** le film (7a, 7b) est un film obtenu par un procédé selon l'une des revendications 1 à 19.

## Claims

1. A method for production of a film (7a, 7b) with a surface (8) made of synthetic material, known as the outer surface, which is designed to be on view, and a symbol or pattern, which prevents reproduction by optical scanning, and can be seen from this outer surface side, wherein:
- a support sheet (1) is selected, which has a non-glossy surface (2), on which the synthetic material of the said outer surface (8) of the film does not adhere;
- there is produced on the said non-glossy surface (2) a first discontinuous imprint (3), by means of a printing composition, which, after hardening and/or drying, forms a varnish (3) which adheres to the said non-glossy surface (2), and has a surface condition which is more glossy than that of the said non-glossy surface (2);
- there is then produced on this first imprint (3), a second continuous imprint (5) of a printing composition, which, after hardening and/or drying, forms a layer (5) of synthetic material, one surface of which, which is in contact with the said non-glossy surface (2) and the varnish (3), constitutes the said outer surface (8) of the film (7a, 7b) which does not adhere to the said non-glossy surface (2), this layer (5) of synthetic material being compatible with the varnish (3) of the first imprint, and not adhering to this varnish (3), or adhering to this varnish (3) less strongly than this varnish (3) itself adheres to the said non-glossy surface (2) of the support sheet (1), such that after subsequent separation of the film (7a, 7b) and of the support sheet (1), this varnish (3) remains attached on the support sheet (1), the said. outer surface (8) of the film having a more glossy imprint (9), left by the varnish (3) recessed in the said outer surface (8), and forming a symbol or pattern which is on view, and prevents reproduction by optical scanning; and
- production of the film (7a, 7b) is completed above the said layer (5) of synthetic material.

2. A method as claimed in claimed in claim 1, wherein a bonding agent comprising a rubber derivative, which forms a glossy varnish, is used as the printing composition for the first imprint (3).

3. A method as claimed in one of claims 1 and 2, wherein a blending base comprising a rubber derivative for a silk-screen printing ink is used as the printing composition for the first imprint (3).

4. A method as claimed in one of claims 1 to 3, wherein a two-component mixture which can be polymerised in situ, and which after polymerisation forms a polyurethane layer, is used as the printing composition for the second imprint (5).

5. A method as claimed in one of claims 1 to 4, wherein there is selected a printing composition for the second imprint (5), which provides a layer of transparent synthetic material.

6. A method as claimed in one of claims 1 to 5, wherein a matt polystyrene support sheet (1) is used.

7. A method as claimed in one of claims 1 to 6, wherein an opaque support sheet (1) is used.

8. A method as claimed in one of claims 1 to 7, wherein the varnish (3) obtained from the first imprint is allowed to harden and/or dry completely, before the second imprint is begun.

9. A method as claimed in one of claims 1 to 8, wherein the first and second imprints are produced such that the thickness of the varnish (3) formed by the first imprint is between one third and two thirds of the total thickness of the layer (5) formed by the second imprint.

10. A method as claimed in claim 9, wherein the first and second imprints are produced such that the thickness of the varnish (3) formed by the first imprint is approximately half the total thickness of the layer (5) formed by the second imprint.

11. A method as claimed in one of claims 1 to 10, wherein the second imprint is produced such that the thickness of the layer (5) formed is less than, or is approximately 20 µm.

12. A method as claimed in one of claims 1 to 11, wherein, in order to complete the film, there is additionally produced at least one coloured discontinuous additional layer (10), which is visible by transparency through the layer (5) formed by the second imprint.

13. A method as claimed in one of claims 1 to 12, wherein, in order to complete the film, a continuous additional layer (11) is also produced.

14. A method as claimed in one of claims 1 to 13, wherein each layer (5, 10, 11) of the film is produced by printing a two-component printing composition which can be polymerised in situ, which, after polymerisation, provides a polyurethane layer.

15. A method as claimed in one of claims 1 to 14, wherein the film (7a, 7b) is covered with a continuous adhesive layer (6), such that a protective transfer (14a, 14b) is produced together with the support sheet (1), the film (7a, 7b) and this adhesive layer (6), the film (7a, 7b) being able to be applied to the surface (13) of a document (12) on which it adheres, in order to cover the latter at least partially and protect it against reproduction by optical scanning.

16. A method as claimed in claim 15, wherein a transparent adhesive layer (6) is used.

17. A method as claimed in one of claims 15 and 16, wherein the adhesive layer (6) is added by printing.

18. A method as claimed in one of claims 1 to 17, wherein the first imprint (3), and/or the second imprint (5), is produced by means of silk-screen printing.

19. A method as claimed in one of claims 1 to 18, wherein the method is implemented entirely by silk-screen printing.

20. A film which has a surface (8) made of synthetic material, known as the outer surface, which is designed to be on view, wherein it comprises an imprint (9) which is recessed in the said outer surface (8), and has a surface condition which is more glossy than the remainder of the said outer surface (8), such as to form a symbol or pattern which prevents reproduction by optical scanning, and can be seen from this outer surface side.

21. A film as claimed in claim 20, wherein it is formed from a plurality of layers (5, 10, 11), the layer (5) which has the said outer surface (8) being a matt polyurethane layer which is provided with a recessed imprint (9), which has a glossy surface condition.

22. A protective transfer, comprising a support sheet (1) and an adhesive transferable protective film (7a, 7b), which is supported by the support sheet (1), such as to permit separation of the sheet and the film, and application and adhesion of the protective film (7a, 7b) on a surface (13) of a document (12), in order to cover the latter at least partially and protect it, this film comprising an adhesive surface (6), which is designed to be applied to the surface (13) of the said document (12), and an opposite surface (8) made of synthetic material, known as the outer surface, which is designed to be on view when the film (7a, 7b) is applied to the said surface (13), wherein the said outer surface (8) of the film extends in contact with a non-glossy surface (2) of the support sheet (1), and has a symbol or pattern which prevents reproduction by optical scanning, which is designed to be visible from the said outer surface side (8), and is obtained from a recessed imprint (9) in the said outer surface (8), this imprint (9) having a surface condition which is more glossy than the remainder of the said outer surface (8), this imprint (9) being left, after separation of the support sheet (1) and the film (7a, 7b), by a varnish (3) which is printed discontinuously on the said non-glossy surface (2), with'which it. continues to be associated.

23. A transfer as claimed in claim 22, wherein the support sheet (1) is a matt polystyrene, and at least one layer (5) of the film (7a, 7b) which has the said outer surface (8), is a polyurethane layer.

24. A transfer as claimed in one of claims 22 and 23, wherein the film (7a, 7b) is transparent.

25. A method for protection of a surface (13) of a document (12) against reproduction by optical scanning, wherein there is applied irreversibly to the said surface (13) at least one film (7a, 7b) which has an imprint (9) recessed in one surface, which is known as the outer surface (8) and is on view, of a layer (5) of synthetic material of the film, this imprint (9) having a surface condition which is more glossy than the remainder of the said outer surface (8), this imprint (9) forming a symbol or pattern which is on view, and prevents reproduction by optical scanning of the document (12).

26. A method as claimed in claim 25, wherein there is used a film (7a, 7b) formed from a plurality of layers (5, 9, 11), the layer (5) which has the said outer surface (8) being a matt polyurethane layer provided with an imprint (9) which is recessed and has a glossy surface condition.

27. A method as claimed in one of claims 25 and 26, wherein a film (7a, 7b) obtained by means of a method according to one of claims 1 to 19 is used.

28. A method as claimed in one of claims 25 to 27, wherein a protective transfer (14a, 14b), according to one of claims 22 to 24, is used in order to apply the film (7a, 7b).

29. A document which has a surface (13) protected against reproduction by optical scanning, wherein it comprises a film (7a, 7b) which is applied to the said surface (13) of the document (12), such as to have an outer surface (8) which is on view, comprising an imprint (9) which is recessed in the said outer surface (8), this imprint (9) having a surface condition which is more glossy than the remainder of the said outer surface (8), such as to form a symbol or pattern which prevents reproduction of the document by optical scanning.

30. A document as claimed in claim 29, wherein the film (7a, 7b) is a film obtained by means of a method according to one of claims 1 to 19.

## Patentansprüche

1. Verfahren zur Herstellung eines Films (7a, 7b) mit einer Fläche (8) aus einem synthetischen Material, Außenfläche genannt, die von außen her sichtbar ist, und einem Zeichen oder Motiv, das eine Wiedergabe durch optisches Lesen verhindert und auf dieser Außenfläche sichtbar ist, **dadurch gekennzeichnet, dass**:
- eine Substratfolie (1) gewählt wird, die eine nichtglänzende Oberfläche (2) aufweist, auf der das synthetische Material der genannten Außenfläche (8) des Films nicht haftet,
- auf der genannten nichtglänzenden Oberfläche (2) ein erster diskontinuierlicher Druck (3) mit Hilfe einer Druckzusammensetzung realisiert wird, der nach dem Erhärten und/oder Trocknen einen Firnis (3) bildet, der an der genannten nichtglänzenden Oberfläche (2) haftet und eine Oberfläche aufweist, die glänzender ist als die genannte nichtglänzende Oberfläche (2),
- nachfolgend auf diesem ersten Druck (3) ein zweiter kontinuierlicher Druck (5) einer Druckzusammensetzung realisiert wird, die nach dem Erhärten und/oder Trocknen einen Überzug (5) aus dem synthetischen Material bildet, von dem eine Fläche in Kontakt mit der genannten nichtglänzenden Oberfläche (2) und dem Firnis (3) die genannte Außenfläche (8) des Films (7a, 7b) bildet, der nicht auf der genannten nichtglänzenden Oberfläche (2) haftet, wobei dieser Überzug (5) aus dem synthetischen Material mit dem Firnis (3) des ersten Drucks kompatibel ist und auf diesem Firnis (3) nicht haftet oder auf diesem Firnis (3) schwächer haftet als dieser Firnis (3) selbst auf der genannten nichtglänzenden Oberfläche (2) der Substratfolie (1) haftet, so dass nach einem späteren Ablösen des Films (7a, 7b) und der Substratfolie (1) dieser Firnis (3) mit der Substratfolie (1) verbunden bleibt, wobei die genannte Außenfläche (8) des Films eine glänzendere Prägung (9) aufweist, die von dem Firnis (3) in der genannten Außenfläche (8) eingedrückt zurückgelassen wird und ein Zeichen oder Motiv bildet, das von außen sichtbar ist und eine Wiedergabe durch optisches Lesen verhindert,
- die Realisation des Films (7a, 7b) auf dem genannten Überzug (5) aus synthetischem Material beendet wird.

2. Verfahren nach Anspruch 1, **dadurch gekennzeichnet, dass** als Druckzusammensetzung des ersten Drucks (3) ein Bindemittel verwendet wird, das ein Kautschukderivat enthält, das einen glänzenden Firnis bildet.

3. Verfahren nach einem der Ansprüche 1 und 2, **dadurch gekennzeichnet, dass** als Druckzusammensetzung des ersten Drucks (3) eine Verschnittbasis verwendet wird, die ein Kautschukderivat für Siebdruckfarbe enthält.

4. Verfahren nach einem der Ansprüche 1 bis 3, **dadurch gekennzeichnet, dass** als Druckzusammensetzung des zweiten Drucks (5) eine in situ polymerisierbare Zweikomponentenmischung verwendet wird, die nach der Polymerisation einen Polyurethanüberzug bildet.

5. Verfahren nach einem der Ansprüche 1 bis 4, **dadurch gekennzeichnet, dass** eine Druckzusammensetzung des zweiten Drucks (5) gewählt wird, die zu einem Überzug aus transparentem synthetischem Material führt.

6. Verfahren nach einem der Ansprüche 1 bis 5, **dadurch gekennzeichnet, dass** eine Substratfolie (1) aus mattem Polystyrol verwendet wird.

7. Verfahren nach einem der Ansprüche 1 bis 6, **dadurch gekennzeichnet, dass** eine opake Substratfolie (1) verwendet wird.

8. Verfahren nach einem der Ansprüche 1 bis 7, **dadurch gekennzeichnet, dass** zunächst die vollständige Erhärtung und/oder Trocknung des aus dem ersten Druck entstandenen Firnisses (3) abgewartet wird, bevor der zweite Druck in Angriff genommen wird.

9. Verfahren nach einem der Ansprüche 1 bis 8, **dadurch gekennzeichnet, dass** der erste und der zweite Druck derart erfolgen, dass die Stärke des durch den ersten Druck gebildeten Firnisses (3) zwischen einem Drittel und zwei Dritteln der Gesamtstärke des durch den zweiten Druck gebildeten Überzugs (5) umfasst.

10. Verfahren nach Anspruch 9, **dadurch gekennzeichnet, dass** der erste und der zweite Druck derart realisiert werden, dass die Stärke des durch den ersten Druck gebildeten Firnisses (3) in der Größenordnung der Hälfte der Gesamtstärke des durch den zweiten Druck gebildeten Überzugs (5) liegt.

11. Verfahren nach einem der Ansprüche 1 bis 10, **dadurch gekennzeichnet, dass** der zweite Druck derart realisiert wird, dass die Stärke des gebildeten Überzugs (5) etwa gleich oder kleiner als 20 um ist.

12. Verfahren nach einem der Ansprüche 1 bis 11, **dadurch gekennzeichnet, dass** zum Vollenden des Films darüber hinaus wenigstens ein diskontinuierlicher Ergänzungsüberzug (10) hergestellt wird, der durch die Transparenz durch den im zweiten Druck gebildeten Überzug (5) sichtbar gefärbt ist.

13. Verfahren nach einem der Ansprüche 1 bis 12, **dadurch gekennzeichnet, dass** zum Vollenden des Films darüber hinaus wenigstens ein kontinuierlicher Ergänzungsüberzug (11) hergestellt wird.

14. Verfahren nach einem der Ansprüche 1 bis 13, **dadurch gekennzeichnet, dass** jeder Überzug (5, 10, 11) des Films durch Aufdrucken einer in situ polymerisierbaren Zweikomponenten-Druckzusammensetzung realisiert wird, die nach der Polymerisation einen Polyurethanüberzug ergibt.

15. Verfahren nach einem der Ansprüche 1 bis 14, **dadurch gekennzeichnet, dass** der Film (7a, 7b) mit einem kontinuierlichen Klebstoffüberzug (6) bedeckt wird, so dass mit der Substratfolie (1), dem Film (7a, 7b) und diesem Klebstoffüberzug (6) ein Schutzumdruck (14a, 14b) entsteht, wobei der Film (7a, 7b) auf die Oberfläche (13) eines Dokumentes (12) aufgebracht werden kann, auf der er haftet, um sie wenigstens teilweise zu bedecken und vor einer Wiedergabe durch optisches Lesen zu schützen.

16. Verfahren nach Anspruch 15, **dadurch gekennzeichnet, dass** ein transparenter Klebstoffüberzug (6) verwendet wird.

17. Verfahren nach einem der Ansprüche 15 und 16, **dadurch gekennzeichnet, dass** der Klebstoffüberzug (6) durch Drucken hergestellt wird.

18. Verfahren nach einem der Ansprüche 1 bis 17, **dadurch gekennzeichnet, dass** der erste Druck (3) und/oder der zweite Druck (5) im Siebdruckverfahren hergestellt wird.

19. Verfahren nach einem der Ansprüche 1 bis 18, **dadurch gekennzeichnet, dass** es vollständig durch Siebdruck durchgeführt wird.

20. Film mit einer Fläche (8) aus einem synthetischen Material, Außenfläche genannt, die von außen sichtbar ist, **dadurch gekennzeichnet, dass** sie eine Prägung (9) aufweist, die in der genannten Außenfläche (8) eingedrückt ist und einen glänzenderen Oberflächenzustand hat als der Rest der genannten Außenfläche (8), so dass ein Zeichen oder ein Motiv entsteht, das eine Wiedergabe durch optisches Lesen verhindert und auf der genannten Außenfläche sichtbar ist.

21. Film nach Anspruch 20, **dadurch gekennzeichnet, dass** er von einer Mehrzahl von Überzügen (5, 10, 11) gebildet wird, wobei der Überzug (5) die genannte Außenfläche (8) aufweist und ein matter Polyurethanüberzug ist, der mit einer eingedrückten Prägung (9) versehen ist und einen glänzenden Oberflächenzustand aufweist.

22. Schutzumdruck, umfassend eine Substratfolie (1) und einen umdruckbaren Klebeschutzfilm (7a, 7b), der auf der Substratfolie (1) liegt, so dass der Schutzfilm (7a, 7b) auf eine Oberfläche (13) eines Dokumentes (12) aufgebracht und geklebt und davon abgelöst werden kann, um diese Oberfläche wenigstens teilweise zu bedecken und zu schützen, wobei dieser Film eine Klebfläche (6) aufweist, die auf die Oberfläche (13) des genannten Dokumentes (12) aufgebracht werden kann, und eine gegenüberliegende Fläche (8) aus synthetischem Material, Außenfläche genannt, die von außen her sichtbar ist, wenn der Film (7a, 7b) auf der genannten Oberfläche (13) aufgebracht ist, **dadurch gekennzeichnet, dass** die genannte Außenfläche (8) des Films sich in Kontakt mit einer nichtglänzenden Oberfläche (2) der Substratfolie (1) erstreckt und ein Zeichen oder Motiv aufweist, das eine Wiedergabe durch optisches Lesen verhindert, wobei das Zeichen oder Motiv auf der genannten Außenfläche (8) sichtbar ist und von einer Prägung (9) herrührt, die in die genannte Außenfläche (8) eingedrückt ist, wobei diese Prägung (9) einen glänzenderen Oberflächenzustand hat als der Rest der genannten Außenfläche (8), wobei diese Prägung (9) nach dem Ablösen von der genannten Substratfolie (1) und von dem Film (7a, 7b) von einem Firnis (3) zurückgelassen wird, der auf diskontinuierliche Weise auf der genannten nichtglänzenden Oberfläche (2) aufgedruckt ist, mit der er verbunden bleibt.

23. Umdruck nach Anspruch 22, **dadurch gekennzeichnet, dass** die Substratfolie (1) aus einem matten Polystyrol ist, und dadurch, dass wenigstens ein Überzug (5) des Films (7a, 7b), der die genannte Außenfläche (8) aufweist, ein Polyurethanüberzug ist.

24. Umdruck nach einem der Ansprüche 22 und 23, **dadurch gekennzeichnet, dass** der Film (7a, 7b) transparent ist.

25. Verfahren zum Schützen einer Oberfläche (13) eines Dokuments (12) vor einer Wiedergabe durch optisches Lesen, **dadurch gekennzeichnet, dass** wenigstens ein Film (7a, 7b) irreversibel auf die genannte Oberfläche (13) aufgebracht wird, wobei der Film eine Prägung (9) aufweist, die in eine Fläche, Außenfläche (8) genannt, die von außen her sichtbar ist, eines Überzugs (5) aus synthetischem Material des Films eingedrückt ist, wobei diese Prägung (9) einen glänzenderen Oberflächenzustand hat als der Rest der genannten Außenfläche (8), wobei diese Prägung (9) ein von außen sichtbares Zeichen oder Motiv bildet, das eine Wiedergabe durch optisches Lesen des Dokumentes (12) verhindert.

26. Verfahren nach Anspruch 25, **dadurch gekennzeichnet, dass** ein Film (7a, 7b) aus einer Mehrzahl von Überzügen (5, 9, 11) verwendet wird, wobei der Überzug (5) die genannte Außenfläche (8) aufweist und ein matter Polyurethanüberzug ist, der mit einer eingedrückten Prägung (9) versehen ist und einen glänzenden Oberflächenzustand hat.

27. Verfahren nach einem der Ansprüche 25 und 26, **dadurch gekennzeichnet, dass** ein Film (7a, 7b) verwendet wird, der mit einem Verfahren nach einem der Ansprüche 1 bis 19 erhalten wurde.

28. Verfahren nach einem der Ansprüche 25 bis 27, **dadurch gekennzeichnet, dass** zum Auftragen des Films (7a, 7b) ein Schutzumdruck (14a, 14b) gemäß einem der Ansprüche 22 bis 24 verwendet wird.

29. Dokument mit einer Oberfläche (13), die vor einer Wiedergabe durch optisches Lesen geschützt ist, **dadurch gekennzeichnet, dass** es einen Film (7a, 7b) umfasst, der auf die genannte Oberfläche (13) des Dokumentes (12) so aufgebracht wurde, dass er eine Außenfläche (8) hat, die von außen her sichtbar ist und eine Prägung (9) aufweist, die in die genannte Außenfläche (8) eingedrückt ist, wobei diese Prägung (9) einen glänzenderen Oberflächenzustand hat als der Rest der genannten Außenfläche (8), um ein Zeichen oder Motiv zu bilden, das eine Wiedergabe des Dokumentes durch optisches Lesen verhindert.

30. Dokument nach Anspruch 29, **dadurch gekennzeichnet, dass** der Film (7a, 7b) ein Film ist, der mit einem Verfahren nach einem der Ansprüche 1 bis 19 erhalten wurde.
